# EUROPÄISCHE PATENTANMELDUNG

(11) **EP 2 208 851 A2**
(43) Veröffentlichungstag der Anmeldung: **21.07.2010**
(21) Anmeldenummer: 10405006.7
(22) Anmeldetag: 18.01.2010
(51) Int. Cl.: E06B 9/32

(54) **Kupplungselement für Lamellenstoren**

(30) Priorität: 16.01.2009 CH 622009
(71) Anmelder: Griesser Holding AG, 8355 Aadorf (CH)
(72) Erfinder: Schaffner, Samuel, 8505 Pfyn (CH)
(74) Vertreter: Gachnang, Hans Rudolf

(57) **Zusammenfassung**

Kupplungselement (1) für Lamellenstoren, das ein schraubenförmig gewickeltes Halteelement (4) für ein Sperrelement (7) einer Kordel (2) und ein, mit dem Halteelement (4) verbundenes Befestigungselement (5) für eine Leiterkordel (3) umfasst.

## Beschreibung

Gegenstand der Erfindung ist ein Kupplungselement für Lamellenstoren, das ein Halteelement für ein Sperrelement einer Kordel und ein mit dem Halteelement verbundenes Befestigungselement für eine Leiterkordel umfasst. Kupplungselemente für Lamellenstoren dienen dem Verbinden von Leiterkordeln eines Behanges, insbesondere eines Lamellenstorens, mit den so genannten Kordeln eines Wende- und/oder Aufzuglagers. Die Wendelager und Aufzuglager dienen einem Positionieren des Behanges, insbesondere der Lamellenstoren.

Bekannt sind Kupplungselemente mit Schraubelementen oder Schnappmechanismen zum Verbinden der Kordel mit der Leiterkordel.

Nachteilig an diesen bekannten Kupplungselementen ist die aufwändige Herstellung und Montage der Kupplungselemente.

Es ist eine Aufgabe der vorliegenden Erfindung, einfach montierbare und wirtschaftlich herstellbare Kupplungselemente für Lamellenstoren bereitzustellen.

Gelöst wird diese Aufgabe durch ein Kupplungselement gemäss den Merkmalen des Patentanspruchs 1. Vorteilhafte Ausgestaltungen des Kupplungselements sind in den abhängigen Ansprüchen umschrieben.

Dadurch, dass das Halteelement als ein schraubenförmig um eine Mittelachse gewickeltes Federelement ausgebildet ist, wobei die Abstände benachbarter Windungen ungefähr dem Durchmesser der Kordel entsprechen und der Innenradius des Federelements, zumindest bereichsweise, kleiner als die lichte Weite des Sperrelements ausgebildet ist, wird ein einfaches Befestigen der Kordel am Halteelement gewährleistet. Vorzugsweise weist das Federelement 1.5 bis 3 Wicklungen auf, um ein schnelles Einfädeln der Kordel mit dem an einem Endbereich der Kordel angeordneten Sperrelement sicherzustellen. Dadurch, dass die lichte Weite des Sperrelements grösser als der Innenradius des Federelements ist, wirkt das zum eingefädelten Sperrelement zugewandte Ende des Federelements als Anschlag für das Sperrelement. Eine Demontage der Kordel ist durch ein Ausfädeln der Kordel mit dem Sperrelement aus dem Federelement auf eine einfache Art und Weise zu bewerkstelligen.

Vorteilhafterweise ist das Haltelement mit dem Befestigungselement fest verbunden. Damit ist bei der Montage nur ein Teil zu handhaben.

Vorzugsweise weist das Befestigungselement ein um einen Mittelpunkt ringförmig ausgebildetes Drahtelement auf, um eine einfache und wirtschaftliche Herstellung des Befestigungselements sicherzustellen. Ausserdem ist dadurch eine einfache und wirtschaftliche Befestigung der Leitkordel am Kupplungselement möglich.

Vorteilhafterweise ist das Befestigungselement an dem von der Kordel abgewandten Längsende des Halteelements angeordnet und gewährleistet damit eine optimale Kräfteverteilung im Kupplungselement im belasteten Zustand.

Vorzugsweise weist das Befestigungselement einen Innenradius auf, der wenigstens der lichten Weite des Sperrelements entspricht, um zumindest eine teilweise Aufnahme des Sperrelements im Bereich des Mittelpunkts des Befestigungselements zu ermöglichen. Damit ist sichergestellt, dass die Kordel und die Leiterkordel wenigstens im Zustand der maximalen Belastung in einer Kraftlinie liegen und damit die Kräfteverteilung im Kupplungselement optimal ist.

Vorteilhafterweise ist das Sperrelement kugelförmig ausgebildet, wobei der Aussendurchmesser des Sperrelements grösser als der Aussendurchmesser der Kordel ausgebildet ist.

Vorzugsweise sind das Halteelement und das Befestigungselement als ein Teil ausgebildet, um eine einfache und wirtschaftliche Herstellung des Kupplungselements sicherzustellen. Vorzugsweise ist das Teil als Drahtteil, insbesondere Metalldrahtteil, ausgebildet. Ferner weist die einteilige Ausbildung des Halteelements mit dem Befestigungselement den Vorteil auf, dass das Kupplungselement zwischen der Kordel und der Leiterkordel als Feder wirkt.

Vorteilhafterweise ist das Teil, insbesondere das Kupplungselement, als Drahtbiegeteil ausgebildet, um eine wirtschaftliche Herstellung zu gewährleisten. Dadurch ist eine Herstellung des Kupplungselements ohne kostenaufwändige Werkzeuge, insbesondere Spritz- oder Druckgusswerkstücke möglich.

Anhand einiger Figuren wird die Erfindung im Folgenden näher beschrieben. Dabei zeigen
- Figur 1: eine Seitenansicht eines erfindungsgemässen Kupplungselements mit einer Kordel und einer Leitkordel,
- Figur 2: eine weitere Seitenansicht des in Fig. 1 dargestellten Kupplungselements,
- Figur 3: eine Seitenansicht des Kupplungselements ohne Kordel und Leitkordel.

Figur 1 zeigt ein erfindungsgemässes, insgesamt mit 1 bezeichnetes Kupplungselement für Lamellenstoren mit einem Halteelement 4 und einem Befestigungselement 5. Das Halteelement 4 dient zum lösbaren Befestigen einer Kordel 2, wobei auf dem dem Kupplungselement 1 zugewandten Endbereich ein kugelförmiges Sperrelement 7 aufgepresst ist. Der Durchmesser des Sperrelements 7 ist dabei grösser ausgebildet als der Durchmesser der Kordel 2. Das ringförmig ausgebildete Befestigungselement 5 dient zur Befestigung einer Leiterkordel 3, wobei die Leiterkordel 3 durch das Befestigungselement 5 geschlauft und mittels einer Klemmhülse 9 in ihrer Position gehalten sein kann.

Das Halteelement 4 ist als ein um eine Mittelachse M schraubenförmig gewickeltes Drahtelement ausgebildet, wobei die Abstände a benachbarter Windungen, wie dies insbesondere aus Fig. 3 ersichtlich ist, mindestens dem Querschnittsdurchmesser der Kordel 2 entsprechen. Ferner ist der Innenradius i des Halteelements 4 kleiner als die lichte Weite, insbesondere der Radius, des Sperrelements 7 ausgebildet.

Das Befestigungselement 5 weist einen Innenradius r auf, der wenigstens der lichten Weite, insbesondere dem Radius des Sperrelements 7, entspricht und ist dadurch im belasteten Zustand des erfindungsgemässen Kupplungselements 1 im wesentlichen im Innenbereich des Befestigungselements 5 lagerbar.

Das mit dem Halteelement 4 einteilig als Drahtbiegeteil ausgebildete Befestigungselement 5 ist an dem von der Kordel 2 abgewandten Längsende des Halteelements 4 angeordnet, wobei der Mittelpunkt P des Befestigungselements 5 vorzugsweise auf der Mittelachse M des Halteelements 4 angeordnet ist.

Bei der Montage des erfindungsgemässen Kupplungselements 1 liegt das Kupplungselement 1 an der Leiterkordel 3 befestigt vor, wobei die Leiterkordel 3 mit einem nicht dargestellten Behang oder Lamellenstoren verbunden ist. An einem Montageort wird ein nicht dargestelltes Aufzug- oder Wendelager mit einem oder mehreren Kordeln 2 montiert. Um das Aufzug- oder Wendelager mit dem Behang, insbesondere einen Lamellenstoren, zu verbinden, wird der das Sperrelement 7 aufweisende Endbereich der Kordel 2 in das Halteelement eingefädelt, so dass der an das Sperrelement 7 angrenzende Teil der Kordel 2 in dem vom schraubfederartig gewickelten Halteelement 4 gebildeten Innenraum geführt ist und das Sperrelement 7 im Bereich des Mittelpunkts P des Befestigungselements 5 zu liegen kommt.

## Patentansprüche

1. Kupplungselement (1) für Lamellenstoren, das ein Halteelement (4) für ein Sperrelement (7) an einer Kordel (2) und ein mit dem Halteelement (4) verbundenes Befestigungselement (5) an einer Leiterkordel (3) umfasst, **dadurch gekennzeichnet, dass** das Halteelement (4) als ein schraubenförmig um eine Mittelachse (M) gewickeltes Federelement ausgebildet ist, wobei die Abstände (a) benachbarter Windungen ungefähr dem Durchmesser der Kordel (2) entsprechen und der Innenradius des Halteelements (4) wenigstens bereichsweise kleiner als die lichte Weite des Sperrelements (7) ausgebildet ist.

2. Kupplungselement (1) nach Anspruch 1, **dadurch gekennzeichnet, dass** das Haltelement (4) mit dem Befestigungselement (5) fest verbunden ist.

3. Kupplungselement (1) nach Anspruch 1 oder 2, **dadurch gekennzeichnet, dass** das Befestigungselement (5) ein um einen Mittelpunkt (P) ringförmig ausgebildetes Drahtelement aufweist.

4. Kupplungselement (1) nach einem der Ansprüche 1 bis 3, **dadurch gekennzeichnet, dass** das Befestigungselement (5) an dem von der Kordel (2) abgewandten Längsende des Halteelements (4) angeordnet ist.

5. Kupplungselement (1) nach Anspruch 3 oder 4, **dadurch gekennzeichnet, dass** das Befestigungselement (5) einen Innenradius (r) aufweist, der wenigstens der lichten Weite des Sperrelements (7) entspricht.

6. Kupplungselement (1) nach einem der Ansprüche 3 bis 5, **dadurch gekennzeichnet, dass** der Mittelpunkt (P) des Befestigungselements (5) auf der Mittelachse (M) des Halteelements (4) angeordnet ist.

7. Kupplungselement (1) nach einem der Ansprüche 1 bis 6, **dadurch gekennzeichnet, dass** das Sperrelement (7) kugelförmig ausgebildet ist, wobei der Aussendurchmesser des Sperrelements (7) grösser als der Aussendurchmesser der Kordel (2) ausgebildet ist.

8. Kupplungselement (1) nach einem der Ansprüche 1 bis 7, **dadurch gekennzeichnet, dass** das Halteelement (4) und das Befestigungselement (5) als ein Teil ausgebildet ist.

9. Kupplungselement (1) nach Anspruch 8, **dadurch gekennzeichnet, dass** das Teil als Drahtbiegeteil ausgebildet ist.
